# EUROPÄISCHE PATENTSCHRIFT

(11) **EP 0 855 074 B1**
(45) Veröffentlichungstag und Bekanntmachung des Hinweises auf die Patenterteilung: **30.01.2002**
(21) Anmeldenummer: 97928232.4
(22) Anmeldetag: 18.06.1997
(51) Int. Cl.: G07F 17/32

(54) **VERFAHREN ZUR ERMITTLUNG EINES ANTEILIGEN JACKPOTGEWINNS**
PROCESS FOR DETERMINING A PROPORTIONAL JACKPOT WIN
PROCEDE DE DETERMINATION D'UN GAIN DE JACKPOT PROPORTIONNEL

(30) Priorität: 18.06.1996 DE 19624321
(43) Veröffentlichungstag der Anmeldung: 29.07.1998
(73) Patentinhaber: Atronic International GmbH, 32312 Lübbecke (DE)
(72) Erfinder: GAUSELMANN, Michael, D-32339 Espelkamp (DE)
(86) Internationale Anmeldenummer: EP9703175
(87) Internationale Veröffentlichungsnummer: WO9749073

(56) Entgegenhaltungen:
- EP-A- 0 342 797
- EP-A- 0 607 823
- GB-A- 2 148 037

## Beschreibung

Die Erfindung bezieht sich auf ein Verfahren zur Ermittlung eines anteiligen Jackpotgewinns gemäß dem Oberbegriff des Patentanspruchs 1.

Aus den US Patenten 5 116 055 ist eine Anordnung von Spielgeräten bekannt, die gemeinsam einen Jackpot auffüllen. Bei diesen gewinnauszahlenden Spielautomaten, wie z. B. Slot-Maschinen, Poker-Maschinen oder Bingo-Maschinen, wird anstelle eines festen Maximalgewinns zusätzlich in Abhängigkeit von der Anzahl der verspielten Münzen ein progressiver Jackpot aufgefüllt. Dieser progressive Jackpot wird dem Spieler zum einen auf einem Großdisplay und zum anderen mit einer spielautomatenseitigen Ziffernanzeige angezeigt. Die Spielautomaten sind derart eingestellt, daß von dem jeweils verspielten Münzwert um einen von dem Betreiber des Spielautomaten einmalig eingestellten Prozentsatz vom Münzwert der Jackpot gefüllt wird. Die Steuerung des gesamten Jackpotsystems erfolgt gemäß der US 5 116 055 durch eine eigene Steuereinheit, die unter Vermittlung einer jeweils automatenseitigen Schnittstelleneinheit mit dieser verbunden ist. Der progressive Jackpot wird beim Erreichen einer vorbestimmten gewinnbringenden Symbolkombination oder anderen vorgegebenen Ereignissen bei einem jeden der Spielautomaten ausgelöst. Als weiteres gewinnauslösendes Ereignis kann z. B. das Erreichen eines dem Benutzer des Spielautomaten unbekannten und zufällig erzielten Jackpot-Schwellwertes sein. Der erzielte Jackpotbetrag kann nur von einem Spielautomaten ausgelöst werden und diesem wird der gesamte Betrag des Jackpots zugeordnet bzw. ausgezahlt. Da die symboldarstellenden Anzeigemittel der an einen Jackpot angeschlossen Spielautomaten unterschiedlich sein können, z. B. Walzen, Klappkartenkarusselle oder Videoanzeigen umfassen, und somit eine unterschiedliche Symbol-Kombinationsvielfalt anzeigen können, ist vorgesehen, daß in Abhängigkeit der darstellbaren Kombinationsvielfalt von Symbolkombinationen und des jeweiligen Spieleinsatzes an dem jeweiligen Spielautomaten für jeden Spielautomaten in Abhängigkeit der darstellbaren Symbolkombination vom Spieleinsatz ein unterschiedlicher Betrag für die Jackpotauffüllung abgezweigt wird. Von Nachteil ist jedoch dabei, daß der jeweilige Jackpotbetrag nur dem auslösenden Spielautomaten zugeordnet wird. Des weiteren wird bei einem hardwaremäßigen oder softwaremäßigen Ausfall der zentralen Steuereinheit für den Jackpot das gesamte Jackpotsystem zum Erliegen kommen.

EP-A-0 607 823 offenbart ein Verfahren mit den Merkmalen des Oberbegriffs der unabhängigen Ansprüche.

Der Erfindung liegt die Aufgabe zugrunde, ein Jackpotsystem zu schaffen, bei dem der Spielanreiz erhöht wird und bei dem ein Ausfall der Jackpotsteuereinheit weitestgehend verhindert wird.

Erfindungsgemäß wird diese Aufgabe durch die Merkmale der unabhängigen Patentansprüche gelöst.

Weitere Ausgestaltungen beinhalten die Unteransprüche.

Das erfindungsgemäße Jackpotsystem weist den Vorteil auf, daß jeder Spielautomat die Steuerung des Jackpotsystems übernehmen kann. Darüber hinaus unterscheidet sich dieses Spielsystem grundlegend von den bereits existierenden progressiven Jackpot-Linksystemen, da der angesammelte progressive Jackpotbetrag nicht einem einzelnen Gewinner bzw. Spielautomaten zugeordnet wird, sondern in einer eigens hierfür konzipierten Ausspielung von mehreren teilnahmeberechtigten Spielern an den jeweiligen Spielautomaten ausgespielt wird, wobei jeder teilnahmeberechtigte Spielautomat entsprechend seiner Gewinnrangfolge anteilig an der Auszahlung des Jackpotbetrags partizipiert. Die Jackpotausspielung ist Teil des Spielsystems des jeweils an dem Jackpotsystem angeschlossenen Spielautomaten. Durch die erfindungsgemäße Integration einer weiteren Steuereinrichtung in dem jeweiligen Spielautomaten besteht nunmehr die Möglichkeit, ohne weiteren technischen Aufwand Spielautomaten mit einem Kommunikationsnetzwerk miteinander zu verbinden. Dabei ist die weitere Steuereinrichtung derart ausgelegt, daß jede die Funktion eines Master- bzw. Slavebetriebs wahrnehmen kann. Die Abstimmung, ob ein Master- oder Slavebetrieb vorliegt, erfolgt selbständig.

Nachstehend wird die Erfindung eines in der Zeichnung dargestellten Ausführungsbeispiels näher beschrieben. Es zeigt:
- Figur 1: den prinzipiellen Aufbau eines Jackpotsystems mit münzbetätigten Spielautomaten mit Geldgewinnmöglichkeit und
- Figur 2: die wesentlichen Baugruppen eines münzbetätigten Spielautomaten mit einer weiteren Steuereinrichtung zum Betreiben eines Kommunikationsnetzwerkes und eines weiteren Anzeigemittels.

Eine in der Figur 1 dargestellte vernetzte Spielanlage 1 besteht aus mehreren münzbetätigten Spielautomaten 2a - 2d und einem Großanzeigefeld 3, in dem der augenblickliche Jackpotstand angezeigt wird. Die Spielautomaten 2a - 2d sind mittels einer Netzwerkverkabelung 4 zu einem Kommunikationsnetzwerk miteinander verbunden. Das Kommunikationsnetzwerk kann 32 oder mehr Spielautomaten umfassen. Die im Kommunikationsnetzwerk zusammengeschlossenen Spielautomaten 2a - 2d können unterschiedliche Spielsysteme aufweisen. Die Anzeigemittel zur Darstellung von gewinnbringenden Symbolkombinationen in den Spielautomaten 2a - 2d sind Videoschirme 8. Die Spielautomaten 2a und 2c haben zur Darstellung von gewinnbringenden Symbolkombinationen einen Videoschirm 8, auf dem in einer 3x3 Matrix Symbolkombinationen dargestellt werden. Gleichzeitig wird auf dem jeweiligen Videoschirm 8 der Spielautomaten 2b und 2d der momentane Jackpotstand angezeigt. Bei den Spielautomaten 2b und 2d werden jeweils mit einem Videoschirm 8 drei nebeneinander angeordnete walzenförmige Symbole tragende Umlaufkörper abgebildet. In einem gekennzeichneten Bereich des Videoschirms 8 der Spielautomaten 2b und 2d wird ebenfalls der Jackpotstand abgebildet. Die Spielautomaten 2a - 2d weisen jeweils frontseitig im Bereich des Videoschirms 8 eine Vorrichtung zur Entgegennahme von Münzen bzw. Banknoten auf. Das die Spielautomaten 2a - 2d verbindende Netzwerkkabel 4 wird zu nicht dargestellten spielautomatenseitigen Steckverbindungen geführt, die spielautomatenseitig mit einer Steuerung 7 des jeweiligen Spielautomaten 2a - 2d verbunden sind. Das Großanzeigefeld 3 wird über eine automatenseitig vorgesehene Steckverbindung mit der Steuerung 7 des Spielautomaten 2b verbunden werden.

In der Figur 2 sind in einem Blockschaltbild die wesentlichsten Baugruppen, die zum Betreiben eines münzbetätigten Spielautomaten 2 im Kommunikationsnetzbetrieb erforderlich sind, dargestellt. Der Spielautomat 2 umfaßt eine als Videoschirm ausgebildete Symbolanzeige 8. Die Steuerung 7 umfaßt neben einem Mainboard 10 ein Commboard 11. Von dem Commboard 11 werden Anzeigemittel eines Jackpots und ein Datenaustausch und Datenabgleich der im Kommunikationsnetzwerk befindlichen Spielautomaten 2a - 2d gesteuert. Eine Münzeinheit 12 (DE 36 41 346 A1), bestehend aus einem elektronischen Münzprüfer, einer sich daran anschließenden Münzvereinzelungseinheit gefolgt von münzindividuellen Münzstapelröhren, die endseitig eine elektromagnetisch betätigbare Auszahleinheit aufweisen, sowie Bedienelemente 13, die unter Vermittlung einer nicht dargestellten Schnittstelle mit dem Mikrocomputer 9 des Mainboards 10 verbunden sind. Der Mikrocomputer 9 des Mainboards 10 umfaßt einen Mikroprozessor (CPU Hitachi 64 180 oder Zilog Z80 180, 8 Bit, 12 Mhz) mit einer Arithmetik-Logik-Einheit, einem Akkumulator und einer Steuereinheit mit Festwert- (ROM 27C 1000 / 2000 / 4000) und Betriebsdatenspeicher (DS 1386 Batterie-Backup RAM), einem Taktgeber sowie einem Bussystem, von dem alle Einheiten mit Daten- und Speicheradressen sowie Kontrollsignalen versorgt werden und einer Ein-/Ausgabeeinheit zur Abwicklung des Datenverkehrs mit der Peripherie, wie dem Videoschirm 8, der Münzeinheit 12 oder den Bedienelementen 13. Ferner umfaßt der Mikrocomputer 9 serielle Schnittstellen 14, 15. Mit der seriellen Schnittstelle 15 (TTL-Pegel) wird eine Verbindung zu dem spielautomatenseitigen Commboard 11 erstellt. Die serielle Schnittstelle 14 ist als RS 232 Schnittstelle ausgebildet.

Das Commboard 11 umfaßt eine eigenständige CPU 16 (Hitachi 64 180 oder Zilog Z80 180) mit einer CPU-seitigen seriellen Schnittstelle 30. Der CPU ist ein Festwertspeicher 17 (ROM) des Typs 27C 1000 / 2000 und ein batteriegepufferter Betriebsdatenspeicher 18 (RAM) des Typs DS 1225/1230Y zugeordnet. Mittels eines Adreß- 19 und I/O-Decoders 20 und einem Bussystem erfolgt die Verbindung zwischen der CPU 16, den Speicherbausteinen 17, 18 und einem seriellen Kommunikationscontroller 21 (Zilog Z 85 C 30) mit seriellen Ports. Ein serieller Port 22 des Kommunikationscontrollers 21 führt unter Vermittlung eines Leistungsverstärkers 23 (MAX483 oder MAX487) zu dem Großanzeigefeld 3, mit dem der momentane Jackpotstand angezeigt wird. An einer als RS 232 ausgebildeten Schnittstelle 24 des Kommunikationscontrollers 21 ist ein nicht dargestellter externer Personal Computer anschließbar. An einer als RS 485 ausgebildeten seriellen Schnittstelle 25 des Kommunikationscontrollers 21 ist ein Schnittstellenumsetzer 26 angeschlossen. Der Schnittstellenumsetzer 26 umfaßt im wesentlichen Optokoppler 27 des Typs 6 N 136 zur galvanischen Trennung und diesem nachgeschaltet eine Leistungsstufe 28. An dieser ist die Netzwerkverkabelung angeschlossen.

Der Verbund der Spielautomaten 2a - 2d und die Kommunikation dieser untereinander erfolgt über das jeweilige Commboard 11. Jedes Commboard 11 hat eine individuelle Adreßnummer, die über einen Drehschalter einmalig eingestellt wird. Nach Einschaltung eines jeden Spielautomaten erfolgt die automatische Erkennung, welcher Spielautomat 2a - 2d die Master- oder Slaves-Funktion übernimmt. Nach einer Einschaltung warten die Spielautomaten für eine Zeit von 3 Sekunden + (50 Millisekunden x individueller Adreßnummer) auf ein Erkennungssignal des Masters. Da zu diesem Zeitpunkt noch kein Spielautomat 2a - 2d die Masterfunktion übernommen hat, bleibt das Erkennungssignal aus. In diesem Fall wird vom Commboard nach weiteren 2 Sekunden ein Masterfunktionsübernahme-Signal gesendet. Entsprechend der o. g. Zeitberechnung wird der Spielautomat mit der niedrigsten Adreßnummer zuerst dieses Signal aussenden und die Masterfunktion übernehmen. Die anderen Commboards 11 werden den Empfang dieses Signals bestätigen und sich als Slaves im Kommunikationsnetzwerk verhalten. Über das Kommunikationsnetzwerk werden alle (30 Millisekunden x Spielautomatenanzahl im Kommunikationsnetzwerk) die Daten aktualisiert, d. h. der Master fragt von jedem einzelnen Slave die Daten ab, kummuliert den Gesamtbetrag und gibt die Daten zurück an die Slaves, so daß jedes Commboard 11 den gleichen Datenbestand enthält. Dadurch kann bei einer Fehlfunktion des Masters jeder Slave die Masterfunktion übernehmen. Ein derartiger Verbund bietet den Vorteil der Multimasterfähigkeit. Jedes Commboard 11 beinhaltet eine eigene CPU mit der Kommunikationssoftware und alle für die Steuerung des Verbundes relevanten Daten und kann daher sowohl die Funktion des Masters als auch die Funktion eines Slaves übernehmen. Durch diese Maßnahme ist sichergestellt, daß auch bei Ausfall des Masters jederzeit der gültige Datenbestand und die Gesamtfunktion des Systems mit Ausnahme des ursprünglichen Masters erhalten bleibt.

Sollte sich nach einer Einschaltung der Spielautomaten 2a - 2d mehr als ein Master melden, d. h. ein Master empfängt das Mastersignal eines anderen Masters, wird sich der Master mit der niedrigsten Adreßnummer deaktivieren und die Slavefunktion ausführen.

Nach einer erfolgreichen automatischen Master/Slave Festlegung, jeweils nach dem Einschalten der Spielautomaten 2a-2d, gibt das Commboard 11 ein Freigabesignal ans Mainboard 10. Über eine mainboardseitige, als RS 232 ausgebildete Schnittstelle 14, kann mit einem PC eine Konfiguration erfolgen, wieviel Prozent des jeweiligen Spieleinsatzes zu dem Jackpot abgeführt wird. Der Füllstand des Jackpots wird zum einen mit dem Videoschirm 8 und zum anderen über ein zentrales Großanzeigefeld 3 dargestellt. Des weiteren ist ein zweiter, verdeckter, sogenannten Hidden-Jackpot vorgesehen. Dieser verdeckte oder zweite, für den Spieler nicht sichtbare, progressive Jackpot wächst im Hintergrund mit an. Die Steigerung bzw. der Zuwachs des zweiten, verdeckten Hidden-Jackpots ist vom Betreiber einstellbar. Der Betreiber gibt den Prozentsatz vor, der vom Spieleinsatz für den Hidden-Jackpot abgezweigt wird. Gelangt der erste Jackpot nur teilweise zur Auszahlung, wird der verbleibende Betrag des ersten Jackpots dazu benutzt, den Hidden-Jackpot aufzufüllen und dieser wird nachfolgend zum ersten Jackpot, der so mit dem jeweiligen geräteseitigen und/oder Großanzeigefeld 3 angezeigt wird. Mittels eines einstellbaren Prozentsatzes wird somit gleichzeitig zu dem ersten auch der Hidden-Jackpot aufgebaut.

Ein Jackpotauslösewert wird durch eine Vorgabe einer unteren und oberen Jackpotgröße vorgegeben. Mit einem Pseudo-Zufallsgenerator des Mainboards 10 wird ein zwischen der unteren und oberen vorgegebenen Jackpotgröße befindlicher Jackpotauslösewert ermittelt. Beim Erreichen oder überschreiten des Jackpotauslösewertes wird der Jackpot eingefroren und eine Jackpot-Ausspielsequenz gestartet. Wird der Jackpotgrenzwert durch das anteilige Abführen von den weiteren Spieleinsätzen überschritten, wird der den Jackpotauslösewert überschreitende Betrag dem Hidden-Jackpot zugeführt.

Alle 30 Millisekunden fragt der Spielautomat 2a - 2d mit der Masterfunktion die Daten von jedem einzelnen Slave ab und erhält somit den Steigerungsbetrag des Jackpots. Diese Teilbeträge werden vom Master kummuliert, der aktuelle Jackpotwert errechnet und über das Kommunikationsnetzwerk an die Slaves geleitet. Wird dabei ein Erreichen oder überschreiten des Jackpotauslösewertes festgestellt, wird vom Mainboard 10 eine spezielle Jackpot-Ausspielsequenz aktiviert, welche bei allen Spielautomaten 2a - 2d gleich ist.

Wurde die Jackpot-Ausspielsequenz eingeleitet, wird an jedem Spielautomaten 2a - 2d, der vernetzt ist, in einer sogenannten Qualifikationszeit jedem Benutzer des Spielautomaten 2a - 2d die Möglichkeit gegeben, innerhalb eines vorgegebenen und mit dem Videoschirm 8 anzeigbaren Zeitintervalls ein vorgegebenes Ergebnis zu erzielen, d. h. er muß durch eine beliebige Anzahl Spiele während dieses Zeitraumes eine spielautomatenseitig vorgegebene Gewinnsymbolkombination erreichen. Die Art und Weise der Qualifikation wird von der verwendeten Spielsoftware bestimmt. Von den während der Qualifikationszeit eingesetzten Spieleinsätzen wird ein prozentual vorgegebener Anteil dem zweiten sogenannten Hidden-Jackpot kummuliert. Die Dauer bzw. die verbleibende Qualifikationszeit wird auf dem Videoschirm 8 graphisch dargestellt. Die Spieler oder Benutzer des Spielautomaten 2a - 2d, die innerhalb der Qualifikationszeit das vorgegebene Spielergebnis erreicht haben, können nunmehr an einem Endspiel teilnehmen, in diesem Beispiel ein Pferderennspiel. Die Anzahl der am Rennen teilnehmenden Pferde ist abhängig von der Anzahl der teilnehmenden Spielautomatenbenutzer. Es gelten folgende Richtwerte zur Darstellung der Pferdeanzahl auf dem Videoschirm:
- Anzahl der Pferde: (Minimumanzahl : 3 Pferde)

| | | |
|---|---|---|
| Anzahl qualifizierte Teilnehmer | ≤ 5 | 3 Pferde |
| Anzahl qualifizierte Teilnehmer | 6 - 7 | 4 Pferde |
| Anzahl qualifizierte Teilnehmer | ≥ 8 | 5 Pferde |

Dem qualifizierten Benutzer des Spielautomaten 2a - 2d wird nunmehr die Möglichkeit gegeben, während eines weiteren, sich anschließenden vorgegebenen Zeitraumes auf ein Eintreffen eines Spielergebnisses zu setzen. Dies erfolgt durch eine Betätigung von frontseitig des Spielautomaten 2a - 2d angeordneten Bedienelementen, die mit der Steuerung 7 des jeweiligen Spielautomaten 2a - 2d verbunden sind. Die verbleibende Einsatzzeit wird ebenfalls auf dem Videoschirm graphisch dargestellt. Des weiteren werden jedem Spieler die Gewinnquoten bzw. der mögliche Gewinnbetrag vom Jackpot angezeigt. Sollten mehrere Spieler auf dasselbe Spielergebnis (Pferd) gesetzt haben, wird die Gewinnquote entsprechend dieser Spieleranzahl neu berechnet und auf dem Videoschirm 8 angezeigt. Zur Berechnung der Gewinnquote gilt folgende Vorgabe:

Gewinnquote je Plazierung:

| **Pferderennen mit** | | | |
|---|---|---|---|
| | **5 Pferden** | **4 Pferden** | **3 Pferden** |
| 1.Platz | 50 % (des Jack- | 52 % | 55 % |
| 2.Platz | 20 % potwertes) | 21 % | 25 % |
| 3.Platz | 15 % | 16 % | 20 % |
| 4.Platz | 10 % | 11 % | |
| 5.Platz | 5 % | | |

Im Festwertspeicher des Mainboards sind mehrere Faktorentabellen abgespeichert.

Die angegebenen Prozentsätze werden mittels einer mainboardseitigen Faktorentabelle variiert, damit nicht bei jeder Ausspielung der gleiche Prozentsatz zugrunde gelegt wird.

Art der Gewinntabelle am Videoschirm:

| | Platz 1 | Platz 2 | Platz 3 | Platz 4 | Platz n |
|---|---|---|---|---|---|
| Pferd 1 | | | | | |
| Pferd 2 | | | | | |
| Pferd 3 | | | | | |
| Pferd 4 | | | | | |
| Pferd n | | | | | |

Per Pseudo-Zufallsgenerator des Mainboards 10 wird aus der vorhandenen, commboardseitig hinterlegten Faktorentabelle eine dieser ausgewählt. Für alle in der Faktorentabelle eingetragenen Faktoren gilt :$\text{(Faktor Platz 1 + Faktor Platz 2 + ... + Faktor Platz n) / n = 1;}$ wobei n = Anzahl der Pferde

Berechnung der einzelnen Gewinnbeträge :$\text{Gewinn Platz n = Jackpotbetrag x Gewinnquote x Faktor Platz n;}$ wobei n = Anzahl der Pferde

Nicht qualifizierte Spieler bzw. Spielautomaten 2a - 2d haben keine Möglichkeit, sich am Einsatzvorgang im Endspiel zu beteiligen. Nach Ablauf der Einsatzzeit wird gleichzeitig in allen beteiligten Spielautomaten 2a - 2d das Endspiel (Pferderennen) getätigt. Im Endspiel wird ermittelt, welcher Spieler das angezeigte Spielergebnis richtig hat. Der Jackpot wird entsprechend der ermittelten Rangfolge und Gewinnquote ausgezahlt. Nicht ausgezahlte Beträge werden in den Hidden-Jackpot geleitet, der danach als Anfangsbetrag für den neuen Jackpot dient. Dieses Endspiel (Pferderennen) ist ein zweites, unabhängiges Spiel, das über das Kommunikationsnetzwerk an allen Spielautomaten 2a - 2d zeitgleich und identisch abläuft und als Bestandteil in der Spiele-Software eines jeden Spielautomaten 2a - 2d integriert ist.

In einer weiteren Ausgestaltung der Erfindung wird auf die eingangs beschriebene Qualifikationszeit verzichtet. Seitens des Spielautomatenbetreibers kann die Qualifikationszeit mittels eines Personal Computers über die serielle Schnittstelle 14 deaktiviert werden, d. h. die Benutzer der Spielautomaten 2a - 2d müssen dann keine spielautomatenseitig vorgegebene Gewinnsymbolkombination erreichen, um am Endspiel teilzunehmen. Jeder kann somit am Endspiel teilnehmen.

In einer weiteren Ausgestaltung der Erfindung wird auf die eingangs beschriebene Ermittlung des Jackpotauslösewertes verzichtet. Anstelle des Jackpotauslösewertes kann alternativ innerhalb des Systems ein "Promotion"-Jackpot aktiviert werden, d. h. es wird ein Betrag und Datum/Uhrzeit eingegeben (über die serielle Schnittstelle 14). Mittels einer auf dem Mainboard 10 vorhandenen Echtzeituhr wird exakt zum eingestellten Zeitpunkt das Endspiel mit dem eingestellten Betrag eingeleitet.

## Patentansprüche

1. Verfahren zur Ermittlung eines anteiligen Jackpotgewinns an einer Spieleinrichtung, bestehend aus münzbetätigten Spielautomaten, die miteinander vernetzt sind und gemeinsam einen Jackpot füllen, indem vom Spieleinsatz eines jeden Spielautomaten ein vorgegebener Anteil zur Jackpotfüllung verwandt wird, und daß der Füllstand des Jackpots spielautomatenseitig und mit einem zentralen Anzeigedisplay dargestellt wird,
**dadurch gekennzeichnet,**
**daß** jeder Spielautomat (2a - 2d) ein Mainboard (10) enthält, sowie ein Commboard (11) zur Vernetzung und Kommunikation der Spielautomaten (2a - 2d) untereinander, daß vom Commboard (11) einer Steuerung (7) der Spielautomaten 2a - 2d der Füllstand des Jackpots überwacht wird, und daß bei Erreichen oder Überschreiten eines Jackpotauslösewertes von dem Commboard (11) zum Mainboard (10) der Steuerung (7) eine Befehlssequenz gesandt wird, die in allen vernetzten Spielautomaten (2a - 2d) eine gleiche Spielsequenz zeitgleich startet und daß in dieser Endspielsequenz mit einem vorgebbaren Zeitabschnitt der Benutzer des jeweiligen Spielautomaten (2a - 2d) ein Spielergebnis eines nachfolgenden Endspiels voraussagen muß, und daß in Abhängigkeit des vorausgesagten und des tatsächlich erzielten Spielergebnisses im Endspiel für jeden Teilnehmer eine Gewinnquote ermittelt wird, und daß in Abhängigkeit der jeweiligen Gewinnquote der Jackpotbetrag aufgeteilt wird und zur Auszahlung gelangt.

2. Verfahren nach Anspruch 1,
**dadurch gekennzeichnet,**
**daß** der Benutzer jedes Spielautomaten (2a - 2d), der sich im Endspiel befand, gemäß seiner spielautomatenseitig erzielten Quote einen quotengemäßen Anteil vom Jackpot erhält.

3. Verfahren nach Anspruch 1 und 2,
**dadurch gekennzeichnet,**
**daß** der anteilige Betrag des Jackpots aus der spielautomatenseitigen Münzauszahleinheit zur Auszahlung gelangt.

4. Verfahren nach Anspruch 1,
**dadurch gekennzeichnet,**
**daß** die von dem Commboard (11) im Mainboard (10) angestoßene Spielsequenz ein Qualifikationsspiel und das Endspiel umfaßt, und daß an dem Endspiel teilgenommen werden kann, wenn im Qualifikationsspiel innerhalb eines vorgegeben Zeitabschnittes eine spielautomatenseitig vorgegebene Gewinnkombination oder Gewinnkombinationen erreicht werden.

5. Verfahren nach einem oder mehreren der vorangegangenen Ansprüche,
**dadurch gekennzeichnet,**
**daß** beim Erreichen oder Überschreiten des Jackpotauslösewertes nachfolgend der anteilig vom Spieleinsatz abgeführte Jackpotbetrag einem zweiten verdeckten Hidden-Jackpot zugeführt wird.

6. Verfahren nach Anspruch 5,
**dadurch gekennzeichnet,**
**daß** nicht auszahlbare Beträge des ausgelösten Jackpots in den Hidden-Jackpot addiert werden, und daß der Hidden-Jackpot nunmehr zum auslösbaren Jackpot wird.

7. Verfahren nach einem oder mehreren der vorangegangenen Ansprüche,
**dadurch gekennzeichnet,**
**daß** vom Betreiber der Spieleinrichtung mittels eines Personal Computers über eine serielle Schnittstelle (24) des Commboards (11) ein unterer und ein oberer Jackpotfüllstandswert vorgebbar ist, und daß mittels eines Pseudo-Zufallsgenerators des Mainboards (10) nach Einschaltung der Spielautomaten (2a - 2d) der Jackpotauslösewert zwischen dem unteren und oberen Jackpotfüllstandswert bestimmt wird.

8. Verfahren zur Ermittlung eines anteiligen Jackpotgewinns an einer Spieleinrichtung, bestehend aus münzbetätigten Spielautomaten, die miteinander vernetzt sind und gemeinsam einen Jackpot füllen, in den vom Spieleinsatz eines jeden Spielautomaten ein vorgegebener Anteil zur Jackpotfüllung verwandt wird, und daß der Füllstand des Jackpots spielautomatenseitig und mit einem zentralen Anzeigedisplay dargestellt wird,
**dadurch gekennzeichnet,**
**daß** jeder Spielautomat (2a - 2d) ein Mainboard (10) enthält, sowie ein Commboard (11) zur Vernetzung und Kommunikation der Spielautomaten (2a - 2d) untereinander, daß über eine Schnittstelle (24) des Commboards (11) mit einem Personal Computer der Betreiber der Spieleinrichtung einen Betrag, Datum und Uhrzeit bestimmen kann, und wenn diese eingestellten Daten vorliegen, wird von den Commboards (11) in den Mainboards (10) eine Spielsequenz eröffnet, wodurch in allen vernetzten Spielautomaten zeitgleich eine gleiche Spielsequenz gestartet wird, in der der Benutzer des jeweiligen Spielautomaten (2a - 2d) ein Spielergebnis eines nachfolgenden Endspieles voraussagen muß, und daß in Abhängigkeit des vorausgesagten und des tatsächlich erzielten Spielergebnisses im Endspiel für jeden Teilnehmer eine Gewinnquote ermittelt wird, und daß in Abhängigkeit der jeweiligen Gewinnquote der Jackpotbetrag aufgeteilt wird und zur Auszahlung gelangt.

## Claims

1. Method for ascertaining a proportional jackpot win on a gaming facility, comprising coin-operated gaming machines which are interlinked and together fill a jackpot by using a prescribed share of the stake in each gaming machine to fill the jackpot, and the level of the jackpot is shown on the gaming machine and using a large display,
**characterized**
**in that** a comm board (11) of a controller (7) in the gaming machines 2a - 2d monitors the level of the jackpot,
and **in that**, when a jackpot activation value is reached or exceeded, the comm board (11) sends to a main board (10) of the controller (7) a command sequence which simultaneously starts an identical game sequence in all the interlinked gaming machines 2a - 2d, and in that, in this final game sequence, it is possible to predict at a prescribable time interval a game result which is to be expected for a subsequent game, and in that, on the basis of the predicted game result and of the actual game result, an order of priority and a win proportion which represents a distribution key for the jackpot are ascertained.

2. Method according to Claim 1,
**characterized**
**in that** the user of each gaming machine 2a - 2d which was in the final game receives a proportionate share of the jackpot on the basis of his proportion attained on the gaming machine.

3. Method according to Claim 1 and 2,
**characterized**
**in that** the proportional sum of the jackpot is paid from the gaming machine's coin payment unit.

4. Method according to Claim 1,
**characterized**
**in that** the game sequence initiated by the comm board (11) in the main board (10) comprises a qualifying game and the final game, and in that it is possible to take part in the final game if a win combination or win combinations prescribed by the gaming machine are achieved within a prescribed time interval in the qualifying game.

5. Method according to one or more of the preceding claims,
**characterized**
**in that**, when the jackpot activation value is reached or exceeded, the jackpot sum deducted as a proportion of the stake is subsequently supplied to a second, concealed hidden jackpot.

6. Method according to Claim 5,
**characterized**
**in that** unpayable sums of the activated jackpot are added to the hidden jackpot, and in that the hidden jackpot then becomes the activatable jackpot.

7. Method according to one or more of the preceding claims,
**characterized**
**in that** the operator of the gaming facility is able to use a personal computer to prescribe a lower and an upper jackpot level value via a serial interface (24) of the comm board (11), and in that a pseudo-random generator of the main board (10) is used to determine the jackpot activation value between the lower and upper jackpot level values once the gaming machines (2a - 2d) have been turned on.

8. Method for ascertaining a proportional jackpot win on a gaming facility, comprising coin-operated gaming machines which are interlinked and together fill a jackpot by using a prescribed share of the stake in each gaming machine to fill the jackpot, and the level of the jackpot is shown on the gaming machine and using a large display,
**characterized**
**in that** the operator of the gaming facility is able to use a personal computer to determine a sum, date and time via an interface (24) of the comm board (11), and, when these set data are available, the comm boards (11) in the main boards (10) start a game sequence, as a result of which all the interlinked gaming machines simultaneously start an identical game sequence in which the user of the gaming machine 2a - 2d has to determine a game result for a subsequent final game in advance, and in that, on the basis of the predicted game result and of the game result actually attained in the final game, a win proportion is ascertained for each participant, and in that the jackpot sum is paid on the basis of the respective win proportion.

## Revendications

1. Procédé pour déterminer un gain proportionnel de gros lot sur un équipement de jeu, composé de machines à sous commandées par des pièces de monnaie qui sont branchées entre elles en réseau et qui remplissent ensemble un gros lot en ce qu'une proportion donnée des mises de chacune des machines à sous étant utilisée pour remplir le gros lot et que le niveau du gros lot est affiché du côté des machines à sous et avec un afficheur de grande taille, **caractérisé en ce que** le niveau du gros lot est surveillé par une carte de communication (11) d'une commande (7) des machines à sous 2a - 2d et que lorsqu'une valeur de déclenchement du gros lot est atteinte ou dépassée, une séquence d'instruction est envoyée par la carte de communication (11) vers une carte principale (10) de la commande (7), laquelle démarre au même moment une même séquence de jeu dans toutes les machines à sous 2a - 2d branchées en réseau et qu'un résultat de jeu attendu d'un jeu suivant est prévisible dans cette séquence de jeu avec une période de temps prédéfinissable, et qu'une suite de valeurs et un pourcentage de gain sont déterminés en fonction du résultat du jeu prédit et du résultat réel du jeu, lesquels représentent une clé de distribution du gros lot.

2. Procédé selon la revendication 1, **caractérisé en ce que** l'utilisateur de chaque machine à sous 2a-2d qui se trouvait dans le jeu final reçoit une part du gros lot proportionnelle au pourcentage obtenu du côté de sa machine à sous.

3. Procédé selon la revendication 1 et 2, **caractérisé en ce que** le montant de la part du gros lot provoque le paiement à partir de l'unité de comptage de pièces de la machine à sous.

4. Procédé selon la revendication 1, **caractérisé en ce que** la séquence de jeu déclenchée par la carte de communication (11) dans la carte principale (10) comprend un jeu de qualification et le jeu final et qu'il est possible de participer au jeu final si une ou plusieurs combinaisons de gain données pour une machine à sous sont atteintes dans le jeu de qualification pendant une période de temps donnée.

5. Procédé selon une ou plusieurs des revendications précédentes, **caractérisé en ce que** lorsque la valeur de déclenchement du gros lot est atteinte ou dépassée, un deuxième gros lot caché masqué est ensuite ajouté au montant du gros lot évacué proportionnellement au jeu.

6. Procédé selon la revendication 5, **caractérisé en ce que** les montants non payés du gros lot déclenché sont additionnés dans le gros lot caché et que le gros lot caché devient alors le gros lot déclenchable.

7. Procédé selon une ou plusieurs des revendications précédentes, **caractérisé en ce que** l'exploitant de l'équipement de jeu peut prédéfinir une valeur inférieure et supérieure de remplissage du gros lot à l'aide d'un ordinateur personnel par le biais d'une interface série (24) de la carte de communication (11) et que la valeur de déclenchement du gros lot est déterminée entre la valeur inférieure et supérieure de remplissage du gros lot à l'aide d'un générateur pseudo-aléatoire de la carte principale (10) après la mise sous tension des machines à sous (2a - 2d).

8. Procédé pour déterminer un gain proportionnel de gros lot sur un équipement de jeu, composé de machines à sous commandées par des pièces de monnaie qui sont branchées entre elles en réseau et qui remplissent ensemble un gros lot en ce qu'une proportion donnée des mises de chacune des machines à sous étant utilisée pour remplir le gros lot et que le niveau du gros lot est affiché du côté des machines à sous et avec un afficheur de grande taille, **caractérisé en ce que** l'exploitant de l'équipement de jeu peut déterminer un montant, une date et une heure par le biais d'une interface série (24) de la carte de communication (11) avec un ordinateur personnel et que lorsque ces données paramétrées se présentent, la carte de communication (11) ouvre une séquence de jeu dans la carte principale (10) par laquelle toutes les machines à sous branchées en réseau démarrent simultanément une séquence de jeu identique dans laquelle l'utilisateur des machines à sous 2a - 2d doit prédire un résultat de jeu d'un jeu final suivant et qu'une proportion de gain est déterminée en fonction du résultat prédit et réel du jeu obtenu dans le jeu final et que le montant du gros lot est payé en fonction de la proportion de gain correspondante.
